# EUROPÄISCHE PATENTSCHRIFT

(11) **EP 1 354 667 B1**
(45) Veröffentlichungstag und Bekanntmachung des Hinweises auf die Patenterteilung: **01.06.2005**
(21) Anmeldenummer: 03005327.6
(22) Anmeldetag: 11.03.2003
(51) Int. Cl.: B24C 5/06

(54) **Einstellhülse**
Adjustable sleeve
Manchon réglable

(30) Priorität: 16.04.2002 DE 10216819
(43) Veröffentlichungstag der Anmeldung: 22.10.2003
(73) Patentinhaber: Rösler Oberflächentechnik GmbH, 96231 Bad Staffelstein (DE)
(72) Erfinder: Möller, Frank, 96231 Bad Staffelstein (DE)
(74) Vertreter: LENZING GERBER

(56) Entgegenhaltungen:
- EP-A- 0 005 832
- DE-C- 10 104 703
- DE-C- 19 752 549
- US-A- 2 162 139

## Beschreibung

Die vorliegende Erfindung betrifft eine Einstellhülse für ein Schleuderrad für Strahlanlagen, die einen im Wesentlichen hohlzylindrischen Grundkörper mit einer Austrittsöffnung für Strahlmittel aufweist, die am Umfang der Einstellhülse vorgesehen ist.

In der Strahltechnik sind Schleuderräder mit einer Einstellhülse grundsätzlich bekannt. Derartige Schleuderräder dienen dazu, das Strahlmittel zu beschleunigen und innerhalb eines gewünschten Wurfkegels auf das Werkstück zu schleudern.

In Fig. 1 ist ein aus dem Stand der Technik bekanntes Schleuderrad dargestellt, das innerhalb eines im Querschnitt etwa trapezförmigen Gehäuses 10 angeordnet ist. Das Schleuderrad weist einen innen liegenden Rotor 12, den so genannten Impeller, auf, der beim dargestellten Ausführungsbeispiel mit insgesamt acht Schaufeln versehen ist. Der Impeller 12 dreht sich dabei in Pfeilrichtung innerhalb einer Einstellhülse 14, die an ihrem Umfang eine Austrittsöffnung 16 für Strahlmittel aufweist. Außerhalb der Einstellhülse 14 sind sich ebenfalls in Pfeilrichtung drehende Wurfschaufeln 18 angeordnet, die beim dargestellten Ausführungsbeispiel leicht gekrümmt sind. Bei der in Fig. 1 dargestellten Vorrichtung wird Strahlmittel axial in das Innere des Impellers 12 eingebracht und dort durch die Rotationsbewegung des Impellers beschleunigt, bis es durch die Austrittsöffnung 16 der Einstellhülse austreten kann. Anschließend wird das so vorbeschleunigte Strahlmittel auf die Wurfschaufeln 18 aufgegeben und durch die Rotationsbewegung dieser Wurfschaufeln in einem Wurfkegel K1 in Richtung des zu strahlenden Werkstückes geschleudert.

Durch Verstellen der Einstellhülse in oder entgegen dem Uhrzeigersinn lässt sich der Strahlkegel verstellen. So wird durch Verstellen der Einstellhülse im Uhrzeigersinn, d.h. durch Verdrehen der Einstellhülse um die Mittelachse, der Aufgabezeitpunkt des Strahlmittels auf die Wurfschaufeln 18 verzögert, so dass das Strahlmittel zu einem späteren Zeitpunkt die Wurfschaufeln verlässt. Hierdurch ergibt sich ein verschobener Strahlkegel K2, der in Fig. 1 gestrichelt dargestellt ist.

Problematisch bei den Einstellhülsen der o.g. Art ist der Umstand, dass das Strahlmittel die Einstellhülse aufgrund der im Bereich der Austrittsöffnung entstehenden Strahlwirkung abträgt, so dass sich nach einer bestimmten Betriebsdauer das Strahlbild verstellt. In diesem Fall ist es erforderlich, die Einstellhülse nachzujustieren oder auszutauschen, da ansonsten ein gutes Strahlergebnis nicht sichergestellt werden kann und der Maschinenverschleiß im Bereich der Strahlkammer stark zunimmt.

Aus dem Dokument DE 197 52 549 C1 ist eine Einstellhülse für eine Schleuderradanordnung bekannt, bei der in Umfangsrichtung voreilenden und nacheilenden Kanten Sensoren und ein die Sensoren enthaltender Kantenschutz vorgesehen sind. Der Kantenschutz ist nur an den parallel zur Rotationsachse ausgerichteten Kanten vorgesehen, nicht aber an den Kanten, die sich in Umfangsrichtung erstrecken. Auch diese Kanten unterliegen aber einem Verschleiß, der zu einer Verringerung der Standzeit der gesamten Strahlvorrichtung führen kann.

Es ist die Aufgabe der Erfindung, eine Einstellhülse der eingangs genannten Art zu schaffen, die kostengünstig ist und Wartungsarbeiten an der Strahlanlage eliminiert bzw. reduziert.

Die Lösung dieser Aufgabe erfolgt durch die Merkmale des Anspruchs 1 und insbesondere dadurch, dass im Bereich der Austrittsöffnung an der Einstellhülse ein Kantenschutz vorgesehen ist, welcher die Austrittsöffnung allseitig umgibt.

Durch einen derartigen Kantenschutz ist der Verschleiß der Einstellhülse im Bereich der Austrittsöffnung reduziert, so dass ein Abtragen der Kante unterbleibt. Hierdurch muss die Einstellhülse nicht mehrfach nachgestellt werden, wodurch die Betriebskosten erheblich reduziert sind. Es wird eine besonders dauerhafte Einstellhülse geschaffen, deren Strahlbild allseitig konstant bleibt. Insbesondere ist hier auch eine Veränderung des Strahlbilds quer zur Auswurfrichtung, d.h. senkrecht zur Zeichenebene der Fig. 1, ausgeschlossen.

Vorteilhafte Ausführungsformen der Erfindung sind in der Beschreibung, der Zeichnung sowie den Unteransprüchen beschrieben.

Nach einer ersten vorteilhaften Ausführungsform kann der Kantenschutz bündig in den Grundkörper eingelassen sein. Hierdurch ergibt sich ein besonders gleichmäßiges Strahlbild, das sich von einer herkömmlichen Einstellhülse nicht unterscheidet.

Nach einer weiteren vorteilhaften Ausführungsform ist der Kantenschutz als gewölbter Rahmen ausgebildet. Ein derartiger Kantenschutz lässt sich vergleichsweise kostengünstig herstellen und an der Einstellhülse montieren, wobei gleichzeitig ein allseitig konstantes Strahlbild geschaffen ist.

Nach einer weiteren vorteilhaften Ausführungsform der Erfindung weist der Rahmen vier Innenflächen auf, wobei zwei sich quer zur Umfangsrichtung ersteckende Innenflächen in einer Ebene liegen. Auf diese Weise sind zwei Kanten geschaffen, die mit der Tangente an den Innenumfang einen spitzen Winkel bilden, wodurch besonders gute Strahlergebnisse erzielbar sind. Aus dem gleichen Grund ist es vorteilhaft, wenn der Kantenschutz zumindest eine quer zur Umfangsrichtung orientierte Kante aufweist, die mit dem Innenumfang der Einstellhülse einen spitzen Winkel einschließt.

Bevorzugt ist der Kantenschutz als Einsatz ausgebildet, insbesondere als Hartmetalleinsatz. Auf diese Weise lässt sich auf kostengünstige Weise die Lebensdauer der Einstellhülse erhöhen und gleichzeitig der Wartungsbedarf der Strahlanlage verringern.

Nachfolgend wird die vorliegende Erfindung anhand einer beispielhaften Ausführungsform und unter Bezugnahme auf die Zeichnung beschrieben. Es zeigen:
- Fig. 1: ein Schleuderrad nach dem Stand der Technik; und
- Fig. 2: eine Einstellhülse gemäß der Erfindung.

Die in Fig. 2 dargestellte Einstellhülse 20 besteht aus einem im Wesentlichen hohlzylindrischen Grundkörper 22, der an seinem Umfang eine rechteckige Austrittsöffnung 24 für Strahlmittel aufweist. Die Austrittsöffnung 24 erstreckt sich über etwa 60° in Umfangsrichtung und ist allseitig von einem Kantenschutz 26 in Form eines gewölbten Rahmens versehen, der als Hartmetalleinsatz ausgebildet ist. Der Kantenschutz 26 ist bündig in den Grundkörper 22 eingelassen und besitzt vier Innenflächen 27 bis 30, wobei sich die Innenflächen 27 und 29 in Umfangsrichtung und die Innenflächen 28 und 30 quer zur Umfangsrichtung erstrecken. Die beiden Innenflächen 28 und 30 liegen hierbei in einer Ebene, wodurch mit der Innenumfangsfläche 32 der Einstellhülse im Bereich der Innenflächen 28 und 30 jeweils eine angespitzte Kante 34 und 36 geschaffen ist.

Wie Fig. 2 zeigt, ist an einer Seite des Grundkörpers 22, der beispielsweise aus Hartguss besteht, ein ringförmiger Absatz 38 vorgesehen.

Auch wenn das Ausführungsbeispiel anhand eines rahmenförmigen Einsatzes beschrieben wurde, versteht sich, dass der erfindungsgemäße Kantenschutz auch dann wirksam ist, wenn sich dieser lediglich entlang einer Kante der Austrittsöffnung erstreckt.

### Bezugszeichenliste

- 10: Gehäuse
- 12: Impeller
- 14: Einstellhülse
- 16: Austrittsöffnung
- 18: Wurfschaufel

- 20: Einstellhülse
- 22: Grundkörper
- 24: Austrittsöffnung
- 26: Kantenschutz
- 28 - 30: Innenflächen
- 32: Innenumfang
- 34, 36: angespitzte Kante
- 38: Absatz

- K1, K2: Strahlkegel

## Patentansprüche

1. Einstellhülse für ein Schleuderrad für Strahlanlagen, mit einem im Wesentlichen hohlzylindrischen Grundkörper (22), der an seinem Umfang eine Austrittsöffnung (24) für Strahlmittel aufweist, wobei im Bereich der Austrittsöffnung (24) ein Kantenschutz (26) vorgesehen ist
**dadurch gekennzeichnet, dass**
der Kantenschutz die Austrittsöffnung (24) allseitig umgibt.

2. Einstellhülse nach Anspruch 1,
**dadurch gekennzeichnet, dass**
der Kantenschutz (26) bündig in den Grundkörper (22) eingelassen ist.

3. Einstellhülse nach Anspruch 1,
**dadurch gekennzeichnet, dass**
der Kantenschutz als gewölbter Rahmen (26) ausgebildet ist.

4. Einstellhülse nach Anspruch 3,
**dadurch gekennzeichnet, dass**
der Rahmen (26) vier Innenflächen (27 - 30) besitzt, wobei zwei sich quer zur Umfangsrichtung erstreckende Innenflächen (28, 30) in einer Ebene liegen.

5. Einstellhülse nach Anspruch 1,
**dadurch gekennzeichnet, dass**
der Kantenschutz (26) zumindest eine quer zur Umfangsrichtung orientierte Kante (34, 36) aufweist, die mit dem Innenumfang (32) der Einstellhülse (20) einen spitzen Winkel einschließt.

6. Einstellhülse nach Anspruch 1,
**dadurch gekennzeichnet, dass**
der Kantenschutz als Einsatz, insbesondere als Hartmetalleinsatz (26), ausgebildet ist.

7. Schleuderrad mit einer Einstellhülse (20) nach einem der vorstehenden Ansprüche.

8. Strahlanlage mit zumindest einem Schleuderrad nach Anspruch 7.

## Claims

1. Setting sleeve for a centrifugal impeller for abrasive- blasting systems, having a main body (22) of substantially hollow cylindrical form which has, in its circumference, an exit opening (24) for abrasive medium, an edge protector (26) being provided in the region of the exit opening (24), **characterised in that** the edge protector surrounds the exit opening (24) on all sides.

2. Setting sleeve according to Claim 1, **characterised in that** the edge protector (26) is inset flush into the main body (22).

3. Setting sleeve according to Claim 1, **characterised in that** the edge protector is in the form of a curved frame (26).

4. Setting sleeve according to Claim 3, **characterised in that** the frame (26) has four inner faces (27 - 30), in which case two (28, 30) of the inner faces, which two faces extend transversely to the circumferential direction, lie in a plane.

5. Setting sleeve according to Claim 1, **characterised in that** the edge protector (26) has at least one edge (34, 36) oriented transversely to the circumferential direction which makes an acute angle with the inner circumference (32) of the setting sleeve (20).

6. Setting sleeve according to Claim 1, **characterised in that** the edge protector is in the form of an insert, in particular an insert of cemented carbide (26).

7. Centrifugal impeller having a setting sleeve (20) according to one of the foregoing claims.

8. Abrasive blasting system having at least one centrifugal impeller according to Claim 7.

## Revendications

1. Manchon de réglage destiné à une turbine pour grenailleuses, comprenant un corps de base (22) sensiblement cylindrique et creux présentant, sur sa périphérie, une ouverture d'échappement (24) pour matière projetée, un dispositif de protection des arêtes (24) étant prévu dans la zone de l'ouverture d'échappement (24), **caractérisé en ce que** le dispositif de protection des arêtes (24) entoure l'ouverture d'échappement (24) de tous côtés.

2. Manchon de réglage selon la revendication 1, **caractérisé en ce que** le dispositif de protection des arêtes (26) est inséré dans le corps de base (22) sans former de transition.

3. Manchon de réglage selon la revendication 1, **caractérisé en ce que** le dispositif de protection des arêtes est conformé en cadre cintré (26).

4. Manchon de réglage selon la revendication 3, **caractérisé en ce que** le cadre (26) possède quatre surfaces intérieures (27-30), deux surfaces intérieures (28, 30), s'étendant perpendiculairement à la direction circonférentielle, étant situées dans un même plan.

5. Manchon de réglage selon la revendication 1, **caractérisé en ce que** le dispositif de protection des arêtes (26) présente au moins une arête (34, 36), orientée perpendiculairement à la direction circonférentielle, qui forme un angle aigu avec le pourtour intérieur (32) du manchon de réglage (20).

6. Manchon de réglage selon la revendication 1, **caractérisé en ce que** le dispositif de protection des arêtes est conformé en insert, en particulier en insert en métal dur (26).

7. Turbine équipée d'un manchon de réglage (20) selon l'une des revendications précédentes.

8. Grenailleuse équipée d'au moins une turbine selon la revendication 7.
